# FASCICULE DE BREVET EUROPEEN

(11) **EP 0 677 306 B1**
(45) Date de publication et mention de la délivrance du brevet: **16.12.1998**
(21) Numéro de dépôt: 95420080.4
(22) Date de dépôt: 28.03.1995
(51) Int. Cl.: A63C 5/04, A63C 5/12

(54) **Ski et son procédé de fabrication**
Ski und Verfahren zu dessen Herstellung
Ski and method for producing the same

(30) Priorité: 15.04.1994 FR 9404823
(43) Date de publication de la demande: 18.10.1995
(73) Titulaire: SKIS ROSSIGNOL S.A., F-38509 Voiron Cédex (FR)
(72) Inventeur: Piegay, Yves, F-38440 Meyrieu les Etangs (FR)
(74) Mandataire: Laurent, Michel

(56) Documents cités:
- EP-A- 0 428 885
- EP-A- 0 428 887
- EP-A- 0 490 044
- DE-A- 4 130 110

## Description

L'invention concerne un nouveau type de ski, notamment ski alpin, voire également ski de fond, avantageusement mais non limitativement muni d'un profil supérieur non plan. Elle concerne également des procédés de fabrication de ce type de ski.

Le profil des skis, à l'origine très traditionnel, puisque de section transversale sensiblement rectangulaire voire trapézoïdale, a sensiblement évolué pour aboutir à des skis de formes variables, pouvant notamment comporter un dessus non plan, donnant par exemple une section transversale triangulaire.

Si cette évolution du profil des skis alpins répond certes à un but d'optimisation des qualités, notamment de réactivité de ces skis, on s'est également aperçu qu'ils pouvaient engendrer une fragilisation générale de la structure du ski, et particulièrement des phénomènes de ruptures ou de délaminages.

Ces phénomènes de ruptures s'avèrent en outre plus marqués, dès lors que l'on adopte un profil du ski plus complexe faisant varier la distance par rapport à la fibre neutre, en augmentant, dans certaines zones, cette distance de manière dangereuse.

Dans un ski moderne réalisé en structure composite, compte tenu de la limite élastique des matériaux utilisés comme renforts, l'épaisseur limite du ski, capable de lui conférer des propriétés de résistance suffisante aux contraintes maximales de traction et de compression lors de sollicitations en flexion, est de l'ordre de 26 mm. Dans un tel ski, et du fait des carres en acier utilisées, la fibre neutre est située sensiblement à 40 % de l'épaisseur du ski en partant de la semelle.

Par ailleurs, la tendance actuelle dans le cadre de la réalisation des skis alpins, conduit à une étroitisation générale du ski, dans une souci d'acquisition d'une plus grande précision en virage. Le corollaire à cette étroitisation du ski est constitué par la surélévation des pieds du skieur. En effet, de par cette étroitisation, lors d'un virage, le risque augmente de voir la chaussure porter sur la neige, et non les carres du ski, se traduisant de manière quasi-inéluctable par un ripage du ski, pouvant en outre entrainer la chute. De par l'augmentation de l'épaisseur du ski, on annule, sinon diminue ce risque, car on éloigne la chaussure de la neige.

Il y a donc antinomie entre ce souci d'augmenter l'épaisseur des skis, et les risques encourrus en termes de résistance à la rupture de la structure qui les constitue.

L'invention se propose de réaliser un ski épais en matériau composite, susceptible de s'affranchir de ces phénomènes de ruptures et de délaminages. Ce ski, dont l'épaisseur au niveau du patin est supérieure à 26 mm, est réalisé en deux parties principales, c'est à dire comportant deux sous-ensembles, respectivement un sous-ensemble principal inférieur, et un sous-ensemble secondaire supérieur, s'étendant sensiblement sur toute la longueur portante du ski, les sous-ensembles étant solidarisés l'un à l'autre par l'intermédiaire d'une feuille ou plaque réalisée en un matériau visco-élastique.

Dans le brevet US-A-5 232 241, on a décrit un ski dont la face supérieure présente un évidement destiné à recevoir une plaque comportant les fixations, à savoir la butée avant et la talonnière, cette plaque étant collée à la structure globale du ski en introduisant au niveau de l'interface un matériau visco-élastique. De fait, cette plaque, dite "de fixation", est partiellement amortie vis à vis des vibrations engendrées par la progression du ski sur la neige. De plus, de par la forme particulière de l'évidement, et la forme complémentaire de ladite plaque, le rôle de l'élément intermédiaire en matériau visco-élastique est nécessairement limité à la seule fonction d'amortissement.

On a également proposé dans les documents FR-A-2 670 392 et 2 675 391 un ski alpin comportant d'une part, le ski proprement dit et d'autre part, un raidisseur, plus court que la surface de contact du ski avec la neige, et rapporté sur une partie de la face supérieure du ski, le ski proprement dit et le raidisseur comportant en outre à leur interface une couche de matériau souple élastique ou visco-élastique en vue d'assurer des fonctions d'amortissement. Le raidisseur utilisé a pour fonction de limiter les flexions et vise à s'opposer à l'ouverture trop importante du ski. Il ne remplit donc ici qu'une fonction de réglage en flexion, partiellement modifiée par l'action amortissante de la plaque de matériau visco-élastique.

Dans le document FR-A-2 237 653, on a décrit un ski composite intégrant au sein de sa structure, et sous le noyau de remplissage, une couche en un matériau à haut module d'élasticité accolé à une couche en élastomère, destinée à ne remplir que la fonction d'amortisseur. De ce fait, la couche en élastomère, placée à l'intérieur des éléments de renfort, par rapport à la fibre neutre, n'apporte aucune solution aux phénomènes de délaminage et de rupture.

Dans le document EP-A-0 490 044, on a décrit un ski muni d'un raidisseur rapporté au niveau de sa face supérieure, et dont l'interface peut recevoir un matériau visco-élastique. De fait, on n'obtient pas un ski monolithique, mais un ski muni d'une pièce rapportée assurant une action mécanique déterminée sur le fonctionnement du ski. Il ne peut donc être question avec ce type de ski d'aboutir aux épaisseurs envisagées.

En d'autres termes, aucun élément de l'art antérieur n'enseignait de solution propre à permettre l'utilisation de skis en matériaux composites, d'épaisseur relativement importante, en tout cas, bien supérieure aux épaisseurs traditionnellement utilisées, et partant de skis de profil plus complexe.

Le ski selon l'invention est défini dans la revendication 1. Il est constitué, sur sa longueur portante, de deux sous-ensembles superposés, solidarisés l'un à l'autre par l'intermédiaire d'une interface constituée par une feuille ou une plaque en un matériau visco-élastique, collée sur toute sa longueur à chacun de ces deux sous-ensembles. La feuille ou plaque en matériau visco-élastique est située approximativement au niveau de la fibre neutre du ski.

La fibre neutre est traditionnellement définie comme étant la zone au niveau de laquelle s'annulent les contraintes de compression et de traction.

De la sorte, on obtient deux âmes de ski mécanisées l'une sur l'autre, autorisant les phénomènes de cisaillement du sous-ensemble supérieur sur le sous-ensemble inférieur sans pour autant aboutir au phénomène de délaminage des éléments de renfort constituant la mécanisation de chaque sous-ensemble. De fait, on peut ainsi réaliser des skis d'épaisseur relativement importante sans craindre l'occurrence des phénomènes de rupture et de délaminage.

Selon certaines formes de réalisation de l'invention, l'interface entre les deux sous-ensembles n'est pas plane, mais peut adopter un profil quelconque, et par exemple en V inversé.

Les deux sous-ensembles, respectivement inférieur et supérieur, comprennent tous les deux un noyau réalisé en polyuréthanne, ou l'un en polyuréthanne et l'autre en bois, voire en d'autres matériaux de 30 substitution, chaque noyau comportant au moins un élément de renfort constitué soit par un tissu ou une nappe de fibres de verte, de carbone ou d'aramides (KEVLAR - Marque déposée), soit par une bande métallique pré-imprégnée d'une résine thermodurcissable, en vue notamment de favoriser son collage.

Chacun des sous-ensembles est avantageusement constitué d'un noyau entouré d'une gaine en matériau tissé, avantageusement pré-imprégnée d'une résine thermodurcissable, telle qu'une résine époxyde.

Dans une forme de réalisation avantageuse de l'invention, la bande de matériau visco-élastique affleure latéralement au niveau des chants du ski.

Dans une autre forme de réalisation de l'invention, les deux sous-ensembles ainsi que l'élément intermédiaire constitué par la plaque en matériau visco-élastique sont englobés dans une coque en forme, supportant le décor.

L'invention concerne également un procédé pour réaliser un tel ski. Ce procédé défini dans la revendication 8 se caractérise en ce que le sous-ensemble inférieur préalablement réalisé selon la forme définitive, est mis en place au sein d'un moule en forme sur les éléments semelle et carres, puis en ce que l'on procède à la mise en place de la feuille ou nappe de matériau visco-élastique, puis en ce que l'on coiffe ces éléments par une coque comportant, au niveau de sa face interne supérieure des éléments de renfort, et enfin, en ce que l'on procède à l'injection de polyuréthanne afin de former le noyau supérieur à l'intérieur de l'espace ménagé entre la coque et la feuille en matériau visco-élastique.

Dans une variante de cette forme de réalisation, la feuille en matériau visco-élastique est recouverte d'une bande de renfort préalablement à l'injection de polyuréthanne.

La manière dont l'invention peut être réalisée et les avantages qui en découlent ressortiront mieux des éléments de réalisation qui suivent donnés à titre indicatif et non limitatif à l'appui des figures annexées.

La figure 1 est une représentation schématique en perspective d'un ski à profil variable mettant en oeuvre l'invention.

Les figures 2 et 3 sont des représentations schématiques en section transversale d'un ski à profit traditionnel, selon deux formes de 20 réalisation différentes, conformément à l'invention.

Les figures 4 et 5 sont des représentations schématiques de section transversale du ski représenté en figure 1, selon également deux formes de réalisation différentes.

La figure 6 est une représentation schématique en section 25 transversale d'un ski, selon le profil de la figure 1, en cours de moulage, réalisé selon un autre procédé de réalisation de l'invention.

La figure 7 est une représentation schématique en section transversale d'un ski, en cours de moulage, réalisé selon un autre procédé de réalisation de l'invention.

Le ski représenté sur la figure 1 comporte tout d'abord une semelle de glisse (1), s'étendant entre ses deux extrémités, respectivement postérieure (2) (talon) et antérieure (3) (spatule). Ce ski peut être à coque totale, c'est à dire, coiffant le ski d'une carre à l'autre, tel qu'en outre représenté sur les figures 2 et 4, ou à coque partielle (figure 3 et 5), ou au contraire plus traditionnel et, dans ce cas comporte des chants latéraux.

Le ski représenté sur la figure 1 présente un profil particulier, par ailleurs décrit dans la demande française n° 93.06807 du Demandeur, puisque sa face supérieure (4), qui dans le cas d'espèce doit s'entendre comme étant la surface s'étendant de l'extrémité supérieure d'un chant latéral à l'autre lorsque ceux-ci existent, ou directement d'une carre métallique à l'autre lorsqu'il s'agit d'un ski coque, est en relief et présente au moins une arête supérieure (5), définissant de fait deux versants respectivement (6) et (8), inclinés par rapport au plan de la surface de la semelle. De fait, toute section transversale de ce type de ski est de forme sensiblement triangulaire, tel qu'on peut l'observer sur les figures 4, 5, 6 et 7.

Selon une caractéristique de l'invention, l'épaisseur de ce ski, notamment au niveau du patin (9), c'est à dire la zone centrale la plus épaisse du ski au niveau de laquelle sont implantées les fixations, est supérieure à 26 mm, et par exemple 28 mm en son point le plus épais.

En outre, selon une autre caracteristique essentielle de l'invention, la structure interne du ski comprend fondamentalement deux sous-ensembles comportant chacun un noyau, respectivement (11) et (12), s'étendant sur toute la longueur portante du ski, solidarisés entre eux, notamment par collage, au niveau de leur interface commune, ladite interface recevant en outre une feuille ou plaque (16) d'un matériau visco-élastique. La longueur portante d'un ski est définie comme étant la distance sur la semelle séparant les deux lignes de contact avant (23) et arrière (24) du ski.

Les deux sous-ensembles intégrant les noyaux (11) et (12) sont ainsi susceptibles, de par l'existence de cette feuille ou plaque de matériau visco-élastique (16), de se mouvoir très légèrement l'un par rapport à l'autre, en d'autres termes de permettre des mouvement de cisaillement de la partie supérieure du ski par rapport à la partie inférieure, sans pour autant engendrer de phénomènes de rupture ou de délaminage, ce que les skis connus jusqu'alors ne permettaient pas d'obtenir, compte tenu de la rigidité des empilages, donc le non-cisaillement relatif élastique, c'est à dire non desctructif.

Ce résultat fondamental permet ainsi de réaliser des skis d'épaisseur relativement importante ou de profil perfectionné tel que le profil représenté sur les figures 1, 4, 5, 6 et 7.

Selon une première forme de réalisation de l'invention, les deux noyaux (11) et (12) sont réalisés en polyuréthane, chacun desdits noyaux étant entouré par une gaine en tissu respectivement (14) et (15), jouant le rôle d'élément de renfort, et constituant avec lesdits noyaux (11, 12) les sous-ensembles inférieur et supérieur. Les noyaux en polyuréthane peuvent avantageusement être réalisés préalablement avant la réalisation proprement dite du ski, soit par usinage, soit par injection dans un moule spécifique.

Dans l'exemple décrit en liaison avec la figure 3, le ski proprement dit est finalisé au niveau d'un moule, dans lequel sont tout d'abord mis en place la semelle (1), typiquement réalisée en polyéthylène et deux carres métalliques latérales (10). Le premier noyau (11) muni de sa gaine tissu (14) pré-imprégnée d'une résine époxyde thermo-durcissable est alors mis en place sur la semelle (1) entre deux chants verticaux (7). L'interface en matériau visco-élastique (16) est alors mis en place à plat sur la face supérieure du noyau (11) et des chants (7). On positionne ensuite le noyau supérieur (12) également muni d'une gaine tissu (15) préalablement pré-imprégnée d'une résine thermo-durcissable, notamment une résine époxyde, sur ladite interface (16). L'ensemble est alors recouvert par exemple d'une coque en forme (13), supportant le décor. Le moule est alors fermé et porté en température de telle sorte à aboutir à une quasi-liquéfaction des résines de pré-imprégnation, permettant de développer leurs propriétés de collage, et ainsi assurer la cohésion de l'ensemble.

Ce collage intervient d'une part, entre la semelle et les carres (1, 10) et le sous ensemble inférieur (11, 14), puis entre la gaine (14) et les chants (7), puis entre le sous-ensemble inférieur (11, 14) et la plaque viscoélastique (16), et puis entre ladite plaque visco-élastique (16) et le sous-ensemble supérieur (12, 15), et enfin, entre la gaine (15) et la coque externe (13).

Dans l'exemple décrit dans la figure 2, le ski est un ski de section typiquement trapézoïdale. Cependant, ce ski peut être à profil rectangulaire comme décrit dans la figure 3, ou encore, à profil variable tel que représenté sur les figures 1, 4, 5, 6 et 7, et de sorte, présenter une section triangulaire, dont les caractéristiques dimensionnelles de chacune des faces sont susceptibles de varier tout au long du ski.

Le procédé de réalisation décrit en liaison avec les figures 2, 4 et 5 est identique au précédent, à la réserve près que ce ski ne comporte pas de chants latéraux, et que la coque (13) recouvre les deux sous-ensembles pour venir pratiquement en appui sur les carres (10). On peut tout à fait remplacer le noyau en polyuréthane en un noyau bois (19) ou équivalent, tel que représenté sur la figure 4.

En outre, le matériau visco-élastique n'est pas nécessairement plan et parallèle à la semelle (1), tel qu'on l'a représenté sur les figures 2, 3 et 4, mais peut adopter un profil particulier plus adapté en fonction du profil du ski tel que représenté sur la figure 5.

De fait et selon une caractéristique essentielle de l'invention, l'interface (16) en matériau visco-élastique adopte une forme telle, qu'elle permette son positionnement au niveau de la fibre neutre du ski, et ce, afin d'optimiser les conditions de cisaillement du ski même lorsque le ski est fortement sollicité de sorte à, d'une part, diminuer les risques de délaminage, et d'autre part, augmenter les caractéristiques de réactivité du ski.

De plus, les propriétés, notamment mécaniques du film interface (16) en matériau visco-élastique, sont suceptibles de varier en fonction de son positionnement sur la longueur du ski, afin de faciliter le phénomène de cisaillement dans les zones de plus grandes sollicitations.

Selon un autre procédé de réalisation de l'invention (voir figure 6), après mise en place du noyau inférieur (11) préformé et enveloppé dans une gaine (14) sur la semelle (1) et les carres (10) à l'intérieur du moule (20), puis positionnement de l'interface visco-élastique (16) sur ledit sous-ensemble inférieur (11, 14), et enfin positionnement sur ladite interface (16) d'une gaine (15) tissu, à l'intérieur de laquelle se trouve une autre gaine étirable et étanche (17), le tout étant coiffé d'une coque préformée (13) ou d'une feuille destinée à former ultérieurement la coque (13), on procède à la fermeture du moule par le biais du couvercle (21), puis à l'injection des constituants (polyol et isocyanate) d'une mousse de polyuréthane à l'intérieur de ladite gaine (17), qui au contact l'un de l'autre, réagissent de manière connue et s'expansent de telle sorte à venir combler l'espace vide conféré par la coque (13) pour former in situ le second noyau supérieur (12), et le cas échéant, la coque (13).

Dans une autre forme de réalisation de l'invention, plus spécifiquement représentée sur la figure 7, on positionne sur la semelle (1) et les carres (10) à l'intérieur d'un moule (20, 21), le sous-ensemble inférieur (11, 14) de manière analogue à l'exemple précédemment décrit, et sur lequel on vient positionner à plat l'interface (16) en visco élastique, on place sur sa face supérieure une couche d'un élément de renfort (18). On met alors en place une feuille destinée après réalisation du ski à former coque (13), ladite feuille étant munie au niveau de sa face interne supérieure d'une couche d'un élément de renfort (22). Il est procédé à la fermeture du moule (20, 21) et enfin à l'injection de polyuréthane au sein de l'espace libre ménagé entre l'interface (16) et la feuille (13), de telle sorte à réaliser le noyau supérieur (12). En cas d'incompatibilité, notamment chimique ou adhésive entre le polyuréthane et les résines d'imprégnation des éléments de renfort (18) et (22), il est possible de mettre en place une gaine (17) étanche et étirable sur ladite interface (16) préalablement à la fermeture du moule (20, 21), et à l'intérieur de laquelle est effectivement injecté le polyuréthane.

Lorsque le ski est ainsi réalisé, les bords de l'élément de renfort (22) ne sont pas en contact avec l'élément de renfort (18) et a fortiori l'interface (16), de telle sorte à créer à ce niveau une discontinuité des renforts, pour faciliter les phénomènes de cisaillement du sous-ensemble supérieur par rapport au sous-ensemble inférieur de part et d'autre de l'interface (16,18).

Par ailleurs, lorsque la coque externe (13) englobe les deux sous-ensembles inférieur et supérieur, sans présenter de rupture, c'est à dire de discontinuité au niveau de l'interface (16) (voir figures 2, 4, 6, 7), le cisaillement intervenant au niveau dudit interface viscoélastique (16) est repris par la plasticité du matériau constitutif de la coque : polyéthylène, ABS, etc..... .

Ainsi, un tel ski réalisé de la sorte, présente de grandes possibilités en termes de flexion, tout en permettant l'utilisation de structure d'épaisseur relativement importante et des profils perfectionnés, variables, tel que notamment le ski décrit en liaison avec la figure 1.

## Revendications

1. Ski réalisé en matériau composite, comportant une semelle de glisse (1) éventuellement bordée de cartes latérales (10), et dont l'épaisseur maximale notamment au niveau du patin est supérieure à 26 millimètres, et qui est constitué sur toute sa longueur portante de deux sous-ensembles (11, 12, 14, 15) superposés, solidarisés l'un à l'autre par l'intermédiaire d'une interface constituée par une plaque ou feuille (16) en un matériau visco-élastique située au niveau de la fibre neutre du ski, collée sur toute sa longueur à chacun desdits sous-ensembles.

2. Ski selon la revendication 1, *caractérisé* en ce que l'interface en matériau visco-élastique (16) adopte un profil quelconque, et notamment en V inversé.

3. Ski selon l'une des revendications 1 et 2, *caractérisé* en ce que les deux sous-ensembles, respectivement inférieur (11, 14) et supérieur (12) sont réalisés en polyuréthaune, ou l'un en polyuréthanne et l'autre en bois, voire en d'autres matériaux de substitution.

4. Ski selon la revendication 3, ***caractérisé*** en ce que chacun des noyaux (11, 12) constitutifs des sous-ensembles est entouré d'une gaine (14, 15) en matériau tissé, avantageusement pré-imprégnée d'une résine thermodurcissable, et notamment en résine époxyde.

5. Ski selon l'une des revendications 1 à 4, *caractérisé* en ce que la feuille ou plaque (16) de matériau visco-élastique affleure au niveau des chants latéraux du ski.

6. Ski selon l'une des revendications 1 à 4, *caractérisé* en ce que les deux sous-ensembles (11, 12, 14, 15) ainsi que l'élément intermédiaire constitué par la plaque en matériau visco-élastique (16) sont englobés dans une coque en forme (13) supportant le décor.

7. Ski selon l'une des revendications 1 à 6, *caractérisé* en ce que les propriétés mécaniques de l'interface (16) réalisé en matériau visco-élastique varient en fonction de son lieu de positionnement par rapport à la longueur du ski.

8. Procédé pour la réalisation d'un ski composite constituée de deux sous-ensembles (11, 12, 14, 15) superposés, solidarisés l'un à l'autre par l'intermédiaire d'une interface constituée par une plaque ou feuille (16) en un matériau visco-élastique, collée sur toute sa longueur à chacun desdits sous-ensembles, *caractérisé* en ce qu'il consiste :
• tout d'abord à réaliser le sous-ensemble inférieur (11, 14) selon son profil définitif ;
• puis à positionner ledit sous-ensemble (11, 14) au sein d'un moule en forme sur la semelle de glisse (1) éventuellement bordée de cartes (10), auxquels il est solidarisé par collage ;
• puis à placer à plat sur le sous-ensemble (11, 14) une plaque ou feuille en un matériau visco-élastique (16), de telle sorte à ce qu'elle se situe au niveau de la fibre neutre du ski en résultant ;
• puis à coiffer ces éléments par une coque (13) ;
• puis à fermer le moule en forme ;
• et enfin, à injecter dans l'espace ménagé entre l'interface (16) et la coque (13) les constituants d'une mousse de polyuréthanne, qui de manière connue réagissent et s'expansent pour combler la totalité dudit espace, afin de former le noyau supérieur (12).

9. Procédé de réalisation d'un ski selon la revendication 8, *caractérisé* en ce que la coque (13) est susceptible de s'étendre d'un chant à l'autre, ou d'une carte à l'autre.

10. Procédé de réalisation d'un ski selon l'une des revendications 8 et 9, *caractérisé* en ce que la coque (13) comporte au niveau de sa face interne supérieure un élément de renfort (22), qui, lorsque le ski est réalisé, n'atteint pas le niveau de l'interface (16).

11. Procédé de réalisation d'un ski selon l'une des revendications 8 à 10, *caractérisé* en ce que l'injection des constituants du polyuréthanne s'effectue à l'intérieur d'une gaine plastique étirable et étanche (17), notamment auxdits constituants, préalablement positionnée à plat sur la plaque ou feuille (16) de matériau visco-élastique.

12. Procédé pour la réalisation d'un ski selon l'une des revendications 8 à 11, *caractérisé* en ce que l'interface (16) reçoit sur sa face supérieure, préalablement à l'injection du polyuréthanne, un élément de renfort (18).

## Claims

1. A ski made of composite material, comprising a sliding sole (1), possibly edged with lateral edges (10), and with its maximum thickness, in particular in the region of the support face, is greater than 26 millimeters, and which is constituted over its entire bearing length by two superposed subassemblies (11, 12, 14, 15) which are joined to one another by means of an interface constituted by a plate or sheet (16) made of a viscoelastic material situated at the neutral fiber of the ski, stuck over its entire length to each of said subassemblies.

2. The ski as claimed in claim 1, wherein the interface made of viscoelastic material (16) assumes any profile, and in particular an inverted V shape.

3. The ski as claimed in one of claims 1 and 2, wherein the two, respectively lower (11, 14) and upper (12, 15) subassemblies are made of polyurethane, or one is made of polyurethane and the other of wood, or of other substitute materials.

4. The ski as claimed in claim 3, wherein each of the cores (11, 12) constituting the subassemblies is surrounded by a sheath (14, 15) made of woven material, advantageously preimpregnated with a thermosetting resin, and in particular epoxy resin.

5. The ski as claimed in one of claims 1 to 4, wherein the sheet or plate (16) of viscoelastic material lies flush in the region of the lateral sides of the ski.

6. The ski as claimed in one of claims 1 to 5, wherein the two subassemblies (11, 12, 14, 15) as well as the intermediate element constituted by the plate made of viscoelastic material (16) are incorporated in a shaped shell (13) which bears the decoration.

7. The ski as claimed in one of claims 1 to 6, wherein the mechanical properties of the interface (16) made of viscoelastic material vary according to its place of positioning in relation to the length of the ski.

8. A method for the production of a composite ski constituted by two superposed subassemblies (11, 12, 14, 15) which are joined to one another by means of an interface constituted by a plate or sheet (16) made of a viscoelastic material stuck over its entire length to each of said subassemblies, which comprises:
- firstly producing the lower subassembly (11, 14) according to its definitive profile;
- then positioning said subassembly (11, 14) within a shaped mold on the sliding sole (1) possibly edged with edges (10), to which it is joined by sticking ;
- then placing flat on the subassembly (11, 14) a plate or sheet made of a viscoelastic material (16), in order that it is situated at the neutral fiber of the ski ;
- then covering these elements with a shell (13);
- then closing the shaped mold;
- and finally injecting into the space formed between the interface (16) and the shell (13) the constituents of a polyurethane foam, which in a known manner react and expand to fill the totality of said space in order to form the upper core (12).

9. The method of production of a ski as claimed in claim 8, wherein the shell (13) is capable of extending from one side to the other, or from one edge to the other.

10. The method of production of a ski as claimed in one of claims 8 and 9, wherein the shell (13) comprises in the region of its upper internal face a reinforcement element (22) which, when the ski is produced, does not reach the region of the interface (16).

11. The method of production of a ski as claimed in one of claims 8 to 10, wherein the injection of the constituents of the polyurethane is carried out inside a plastic extensible and impermeable sheath (17), in particular to said constituents, positioned in advance flat on the plate or sheet (16) of viscoelastic material.

12. The method for the production of a ski as claimed in one of claims 8 to 11, wherein the interface (16) receives on its upper face, in advance of the injection of the polyurethane, a reinforcement element (18).

## Patentansprüche

1. Aus Verbundmaterial hergestellter Ski, der einen gegebenenfalls durch seitliche Kanten (10) eingefaßten Gleitbelag (1) aufweist und dessen maximale Dicke insbesondere im Bindungsbereich größer als 26 mm ist und der auf seiner gesamten tragenden Länge aus zwei übereinanderliegenden Untereinheiten (11,12,14,15) gebildet ist, welche miteinander mittels einer Zwischenschicht verbunden sind, die aus einer Platte oder Folie (16) aus einem viskoelastischen Material im Bereich der neutralen Faser des Skis besteht, welche auf ihre gesamte Länge an jede der beiden Untereinheiten geklebt ist.

2. Ski nach Anspruch 1, **dadurch gekennzeichnet**, daß die Zwischenschicht aus viskoelastischem Material (16) einen beliebigen Querschnitt und insbesondere den eines umgedrehten **V** annimmt.

3. Ski nach einem der Ansprüche 1 und 2, **dadurch gekennzeichnet**, daß die untere Untereinheit (11,14) und die obere Untereinheit (12) entweder beide aus Polyurethan oder eine aus Polyurethan und die andere aus Holz oder aus anderen Ersatzmaterialien hergestellt sind.

4. Ski nach Anspruch 3, **dadurch gekennzeichnet**, daß jeder der Kerne (11,12), welche die Untereinheiten bilden, von einer Hülle (14,15) aus gewebtem, vorzugsweise mit einem wärmeaushärtenden Harz und insbesondere einem Epoxidharz vorimprägnierten Material umhüllt ist.

5. Ski nach einem der Ansprüche 1 bis 4, **dadurch gekennzeichnet**, daß die Folie oder Platte (16) aus viskoelastischem Material im Bereich der seitlichen Schmalseiten des Skis mündet.

6. Ski nach einem der Ansprüche 1 bis 4, **dadurch gekennzeichnet**, daß die beiden Untereinheiten (11,12, 14,15) sowie das aus der Platte aus viskoelastischem Material (16) gebildete zwischengefügte Element von einer Formschale (13), welche eine Dekoration trägt, umfaßt sind.

7. Ski nach einem der Ansprüche 1 bis 6, **dadurch gekennzeichnet**, daß die mechanischen Eigenschaften der aus einem viskoelastischen Material hergestellten Zwischenschicht (16) in Abhängigkeit von ihrem Ort der Positionierung in bezug auf die Länge des Skis variieren.

8. Verfahren zur Herstellung eines Verbund-Skis, der aus zwei übereinanderliegenden Untereinheiten (11,12,14,15) gebildet ist, welche miteinander mittels einer Zwischenschicht verbunden sind, die aus einer Platte oder Folie (16) aus einem viskoelastischen Material besteht und auf ihrer gesamten Länge an jede der genannten Untereinheiten geklebt ist, **dadurch gekennzeichnet**, daß es aus folgendem besteht:
• zunächst Herstellen der unteren Untereinheit (11,14) in ihrem endgültigen Querschnitt;
• anschließend Anordnen der genannten Untereinheit (11,14) in einer Form auf den Gleitbelag (1), der gegebenenfalls von den Kanten (10) eingefaßt ist, mit welchen er fest durch Kleben verbunden ist;
• anschließend flaches Aufbringen einer Platte oder Folie aus viskoelastischem Material (16) auf der Untereinheit (11,14), so daß die Platte oder Folie im Bereich der neutralen Faser des daraus hervorgehenden Skis liegt;
• anschließend Abdecken dieser Elemente durch eine Schale (13);
• anschließend Schließen der Form;
• schließlich Einspritzen in den Raum zwischen der Zwischenschicht (16) und der Schale (13) der Bestandteile eines Polyurethanschaums, welche in bekannter Weise reagieren und sich ausdehnen, um die Gesamtheit des genannten Raums einzunehmen und auf diese Weise den oberen Kern (12) zu bilden.

9. Verfahren zur Herstellung eines Skis nach Anspruch 8, **dadurch gekennzeichnet**, daß die Schale (13) dazu geeignet ist, sich von einer Schmalseite zur anderen oder von einer Kante zur anderen zu erstrecken.

10. Verfahren zur Herstellung eines Skis nach einem der Ansprüche 8 oder 9, **dadurch gekennzeichnet**, daß die Schale (13) im Bereich ihrer oberen Innenfläche ein Verstärkungselement (22) aufweist, welches während der Herstellung des Skis nicht den Bereich der Zwischenschicht (16) erreicht.

11. Verfahren zur Herstellung eines Skis nach einem der Ansprüche 8 bis 10, **dadurch gekennzeichnet**, daß das Einspritzen der Bestandteile des Polyurethans in das Innere einer dehnbaren und insbesondere für die genannten Bestandteile dichten Hülle (17) erfolgt, welche zuvor flach auf der Platte oder Folie (16) aus viskoelastischem Material angeordnet wurde.

12. Verfahren zur Herstellung eines Skis nach einem der Ansprüche 8 bis 11, **dadurch gekennzeichnet**, daß die Zwischenschicht (16) auf ihrer oberen Fläche vor dem Einspritzen des Polyurethans ein Verstärkungselement (18) erhält.
